# EUROPÄISCHE PATENTSCHRIFT

(11) **EP 0 119 288 B1**
(45) Veröffentlichungstag und Bekanntmachung des Hinweises auf die Patenterteilung: **09.09.1987**
(21) Anmeldenummer: 83102762.8
(22) Anmeldetag: 21.03.1983
(51) Int. Cl.: A47L 11/33

(54) **Höheneinstellung für eine Walzenbürste in einem Teppichkehrer**
Device for adjusting the height of the revolving brush in a carpet sweeper
Dispositif pour ajuster en hauteur le rouleau-brosse d'une balayeuse à tapis

(43) Veröffentlichungstag der Anmeldung: 26.09.1984
(73) Patentinhaber: LEIFHEIT Aktiengesellschaft, D-56377 Nassau (DE)
(72) Erfinder: Deimel, Helmut, D-5409 Singhofen (DE); Schülein, Rolf Günter, D-5409 Singhofen (DE)

## Beschreibung

Die Erfindung bezieht sich auf eine Höheneinstellung gemäß dem Oberbegriff des Anspruchs 1.

Eine Höheneinstellung für die Walzenbürste ist bei höherwertigen Teppichkehrern deshalb erforderlich, um die Walzenbürste optimal auf die unterschiedlichen Florhöhen der Teppiche einzustellen. Vielfach ist es auch erwünscht, mit einem Teppichkehrer gänzlich glatte Böden zu reinigen.

Durch die DE-A-31 00 497 ist eine Höheneinstellung der Walzenbürste für Teppichkehrer bekannt. Bei dieser Höheneinstellung behält die Walzenbürste ihre Lage gegenüber dem Gehäuse konstant, während die Antriebsräder relativ dazu verstellt werden. Dies erfordert eine recht aufwendige Lagerung der Antriebsräder in einem Radkasten. Diese Konstruktion bietet sich hauptsächlich für große, luxuriöse Boderkehrmaschinen an.

Aufgabe der Erfindung ist es, eine Höheneinstellung für eine Walzenbürste zu schaffen, die äußerst kompakt gebaut, aus wenigen Einzelteilen besteht und auch für Kleinkehrer geeignet ist.

Diese Aufgabe wird mit den kennzeichneden Merkmalen des Anspruchs 1 gelöst. Für diese Höheneinstellung wird neben dem U-förmigen Verstellbügel lediglich ein Einstellschieber und eine Feder benötigt. Die Montage ist denkbar einfach, weil die Teile lediglich eingehängt beziehungsweise eingeklipst werden ; die Auflaufschrägen sind direkt am Gehäuse beziehungsweise einem Gehäuseteil angeformt. Die Einheit baut sehr flach, was der Handlichkeit eines Kehrers sehr entgegen kommt. Der Kehrer kann insgesamt äußerst flach gehalten werden.

Weitere Ausgestaltungen der Erfindung sind den Unteransprüchen zu entnehmen. So dient die zusätzliche Anbringung von Führungsflächen und U-förmigen Augen an der Feder der zusätzlichen Betriebssicherheit. Ein Herausspringen der Feder wird dabei zuverlässig verhindert.

Da die gesamte Einheit nur wenig Raum benötigt, ist es besonders vorteilhaft, den Gehäuseteil, der diese Einheit trägt und beeinflußt, austauschbar zu gestalten. Dadurch wird die Möglichkeit geschaffen, eine Teppichkehrerbaureihe aufzustellen. Soll der Kehrer vereinfacht werden, wird lediglich der Gehäuseteil mit der Einheit und der U-förmige Verstellbügel weggelassen und durch eine um diesen Teil vergrößerte Abdeckung ersetzt. Alle übrigen Bauteile des Teppichkehrers können identisch verwendet werden. Dies ermöglicht es, trotz Modellvielfalt mit den wesentlichen Bauteilen hohe Stückzahlen auf geringerer Kostenbasis zu fahren.

Ein Ausführungsbeispiel der Erfindung wird im folgenden an Hand der Zeichnungen näher erläutert.

Es zeigen :
Figur 1 eine Gesamtansicht eines Teppichkehrers mit Einstellschieber,
Figur 2a einen Schnitt gemäß der Linie 11/11 nach Figur 1 in oberster Stellung der Walzenbürste,
Figur 2b den gleichen Schnitt in unterster Stellung der Walzenbürste und
Figur 3 einen Schnitt gemäß der Linie III/III nach Figur 2a.

Der Teppichkehrer besteht äußerlich im wesentlichen aus einem Gehäuse 1, einem Stielbügel 2 mit Stiel 3, einer Walzenbürste 4, Antriebslaufräder 5 und einer Höheneinstellung 6. Die weiteren Bauteile des Teppichkehrers sind für die Erfindung ohne Bedeutung, so daß darauf nicht weiter eingegangen wird.

Die Höheneinstellung setzt sich aus einem U-förmigen Verstellbügel 7, der mit an den freien Enden 8 der Schenkel 9 angeformten Abwinklungen 10 im Gehäuse 1 gelagert ist, einem Einstellschieber 11, einer damit verbundenen Feder 12 und den Auflaufschrägen 13 am Gehäuse 1 zusammen. Die Walzenbürste 4 wird unter Zwischenschaltung einer Bürstenbrücke 14 von den Schenkel 9 des Verstellbügels 7 beaufschlagt.

Der Einstellschieber 11 ist in einem Gehäuseteil 15, das austauschbar im Gehäuse 1 angeordnet ist, gelagert. Der Einstellschleber 11 ist dabei mit einem pilz-förmigen Nocken 16 auf der Feder 12 verrastet. Der Verstellweg des Einstellschiebers 11 ist durch einen Schlitz 17 im Gehäuseteil 15 gegeben. Die Feder 12 ist als Blattfeder ausgebildet und an ihren beiden Enden jeweils mit einem Auge 18 versehen, das den Scheitelteil 19 des₋ Verstellbügels 7 U-förmig umfaßt. An den Augen 18 sind Führungsflächen 20 angeformt, die beidseitig auf den Auflaufschrägen 13 gleiten.

Durch Verschieben des Einstellschiebers 11 in Richtung 21 aus der Stellung gemäß Figur 2a wird die tiefste Stellung der Walzenbürste 4 gemäß Figur 2b erreicht. Die Schenkel 9 machen dabei eine Winkelbewegung 22 und verschieben die Bürstenbrücke in die strich-punktiert gezeichnete Stellung 23 in Figur 3.

## Patentansprüche

1. Höheneinstellung für eine Walzenbürste (4) in einem Teppichkehrer mit einem die Walzenbürste (4) beaufschlagenden U-förmigen Verstellbügel (7), der mit an den freien Enden der Schenkel (9) angeformten Abwinklungen (10) im Gehäuse (1) gelagert und an dem Scheitelteil (19) von einem Verstellglied beaufschlagt ist, dadurch gekennzeichnet, daß auf dem Gehäuse ein Einstellschieber (11), der kraftschlüssig mit einer Feder (12) verbunden ist, verschiebbar gelagert ist, daß die Feder (12) ihrerseits auf dem Scheitelteil (19) verschiebbar gelagert ist und daß weiter an einem Gehäuseteil (15) durch die Feder (12) beaufschlagte Auflaufschrägen (13) zur Höhenänderung des Scheitelteiles vorgesehen sind..

2. Höheneinstellung für eine Walzenbürste in einem Teppichkehrer nach Anspruch 1, dadurch gekennzeichnet, daß die Feder (12) an ihren beiden Enden mit Augen (18) zur zumindest teilweisen Umfassung des Scheitelteiles (19) versehen ist.

3. Höheneinstellung für eine Walzenbürste in einem Teppichkehrer nach Anspruch 2, dadurch gekennzeichnet, daß die Augen (18) U-förmig ausgebildet und mit Führungsflächen (20) versehen sind.

4. Höheneinstellung für eine Walzenbürste in einem Teppichkehrer nach einem der Ansprüche 1 bis 3, dadurch gekennzeichnet, daß der Gehäuseteil (15) austauschbar ausgebildet ist.

## Claims

1. Device for adjusting the height of a revolving brush (4) in a carpet sweeper, with a U-shaped adjusting bar (7) which stresses the revolving brush (4) and which is mounted in a housing (1) by means of angled portions (10) formed on the free ends of the legs (9) and is stressed by an adjusting member in the vertex part (19), characterized in that an adjusting slide (11) connected non-positively to a spring (12) is mounted displaceably on the housing, in that the spring (12) is itself mounted displaceably on the vertex part (19), and in that run-on slopes (13) stressed by the spring (12) are also provided on a housing part (15) for the purpose of changing the height of the vertex part.

2. Device for adjusting the height of a revolving brush in a carpet sweeper according to Claim 1, characterized in that the spring (12) is equipped at both ends with lugs (18) for the purpose of surrounding the vertex part (19) at least partially.

3. Device for adjusting the height of a revolving brush in a carpet sweeper according to Claim 2, characterized in that the lugs (18) are made U-shaped and have guide surfaces (20).

4. Device for adjusting the height of a revolving brush in a carpet sweeper according to one of Claims 1 to 3, characterized in that the housing part (15) is made exchangeable.

## Revendications

1. Dispositif pour ajuster en hauteur le rouleau-brosse (4) d'un balai mécanique à tapis, présentant un étrier de réglage (7) en U qui agit sur le rouleau-brosse (4), est monté dans le boîtier (1) par des coudes (10) ménagés solidairement aux extrémités libres des branches (9) et est soumis, sur la partie (19) qui le couronne, à l'action d'un organe de réglage, caractérisé par le fait qu'un curseur de réglage (11), relié mécaniquement à un ressort (12), est monté coulissant sur le boîtier ; par le fait que le ressort (12) est à son tour monté coulissant sur la partie couronnante (19) ; et par le fait que des rampes ascendantes (13) soumises à l'action du ressort (12) sont en outre prévues, sur une partie (15) du boîtier, en vue de faire varier la hauteur de la partie couronnante.

2. Dispositif pour ajuster en hauteur le rouleau-brosse d'un balai mécanique à tapis, selon la revendication 1, caractérisé par le fait que le ressort (12) est doté, à ses deux extrémités, d'oeillets (18) destinés à ceinturer au moins partiellement la partie couronnante (19).

3. Dispositif pour ajuster en hauteur le rouleau-brosse d'un balai mécanique à tapis, selon la revendication 2, caractérisé par le fait que les oeillets (18) sont configurés en U et sont munis de surfaces de guidage (20).

4. Dispositif pour ajuster en hauteur le rouleau-brosse d'un balai mécanique à tapis, selon l'une des revendications 1 à 3, caractérisé par le fait que la partie (15) du boîtier est réalisée remplaçable.
